# FASCICULE DE BREVET EUROPEEN

(11) **EP 1 448 312 B1**
(45) Date de publication et mention de la délivrance du brevet: **23.08.2006**
(21) Numéro de dépôt: 02800588.2
(22) Date de dépôt: 01.10.2002
(51) Int. Cl.: B05B 11/00

(54) **DISPOSITIF DE DISTRIBUTION DE PRODUIT FLUIDE A ACTIONNEMENT LATERAL**
LATERAL BETÄTIGTE FLUIDABGABEVORRICHTUNG
LATERALLY-ACTUATED FLUID DISPENSING DEVICE

(30) Priorité: 04.10.2001 FR 0112769
(43) Date de publication de la demande: 25.08.2004
(73) Titulaire: TEBRO S.A., 1118 Luxembourg (LU)
(72) Inventeur: STRADELLA, Giuseppe, I-16032 Camogli (IT)
(74) Mandataire: CAPRI
(86) Numéro de dépôt international: PCT/EP2002/010993
(87) Numéro de publication internationale: WO 2003/031077

(56) Documents cités:
- EP-A- 0 557 714
- FR-A- 1 444 387
- FR-A- 2 671 294
- US-A- 3 272 391
- US-A- 5 273 191
- US-A- 5 899 365

## Description

La présente invention concerne un dispositif de distribution de produit fluide, et plus particulièrement un dispositif de distribution de produit fluide à actionnement latéral.

Dans la plupart des dispositifs de distribution de produit fluide, que ce soit dans le domaine de la pharmacie, de la parfumerie, de la cosmétique, voire d'autres domaines voisins, le produit est généralement expulsé au moyen d'une force d'actionnement réalisée de manière axiale. Cette force est souvent exercée par l'utilisateur en appuyant avec son pouce sur le fond du dispositif et en maintenant la tête du dispositif qui incorpore l'orifice de distribution avec d'autres doigts de la même main. Ce type de dispositif de distribution procure un certain nombre d'inconvénients, notamment dans le cas d'applications nasales, puisqu'il crée souvent un déplacement axial de l'ensemble du dispositif au moment de l'actionnement, notamment dû à la résistance que fournit le dispositif pendant l'actionnement. L'utilisateur doit légèrement forcer sur le fond du dispositif pour réaliser cet actionnement, et au moment où celui-ci a lieu, une partie de la force est libérée de sorte que le bras ou la main de l'utilisateur peut être entraîné dans cette même direction axiale, ce qui peut entraîner un risque de blessure, notamment lorsque l'orifice de distribution est introduit à l'intérieur de la narine.

Le document EP-A-0 557 714, qui montre un dispositif selon le préambule de la revendication 1, décrit un dispositif de produit fluide comportant un réservoir multidose à l'intérieur duquel s'étend une structure rhombique apte à déplacer axialement un corps de pompe relativement à une tête de dispositif de produit fluide.

Pour remédier à ce problème, il a été proposé d'utiliser les dispositifs à actionnement latéral, dans lesquels l'utilisateur n'exerce plus lui-même une force axiale sur le dispositif, mais au contraire exerce une force latérale ou transversale à l'axe de distribution du produit, par exemple au moyen d'un bouton ou d'un levier latéral pivotant, cette force transversale étant transformée en une force axiale. Dans ce type connu de dispositif de distribution à actionnement latéral, l'utilisateur maintient le dispositif dans sa main en agrippant le corps du dispositif, ou plus généralement la partie qui incorpore l'orifice de distribution, un doigt, par exemple le pouce, étant utilisé pour appuyer sur l'élément d'actionnement latéral. Selon le dispositif de distribution utilisé, en particulier

selon le type de pompe, ou plus généralement le type de moyen de distribution nécessaire pour réaliser l'expulsion du produit, l'actionnement nécessite une force axiale plus ou moins importante. Or, dans les dispositifs de distribution à actionnement latéral connus, le transfert de la force radiale exercée par l'utilisateur en une force axiale permettant l'actionnement n'est pas total, de sorte que l'utilisateur doit appuyer plus fort dans un dispositif à actionnement latéral qu'il ne serait obligé de le faire s'il exerçait une pression axiale. L'utilisateur doit alors soit exercer une force importante, ce qui n'est pas toujours possible, notamment avec des enfants ou les personnes âgées, ou alors on doit prévoir des moyens d'actionnement de dimension suffisamment grande pour permettre un transfert plus aisé. Cette augmentation de la dimension du dispositif présente toutefois souvent un inconvénient que ce soit en terme de coût de fabrication ou de stockage, ou même d'un point de vue de l'ergonomie d'utilisation.

La présente invention a pour but de fournir un dispositif de distribution de produit fluide à actionnement latéral qui ne reproduit pas les inconvénients susmentionnés.

Plus particulièrement, la présente invention a pour but de fournir un dispositif de distribution de produit fluide à actionnement latéral qui permet dans tous les cas de réaliser un actionnement latéral au moyen d'une force radiale la plus faible possible.

La présente invention a également pour but de fournir un tel dispositif de distribution de produit fluide à actionnement latéral qui soit simple et peu coûteux à fabriquer, assembler et utiliser.

La présente invention a également pour but de fournir un tel dispositif de distribution de produit fluide à actionnement latéral qui soit compact ergonomique et fiable.

La présente invention a donc pour objet un dispositif de distribution de produit fluide comportant un corps, un réservoir de produit contenant une ou plusieurs doses de produit fluide, un piston adapté à coulisser dans ledit réservoir pour distribuer une dose de produit à chaque actionnement du dispositif, et des moyens d'actionnement pour déplacer ledit piston, caractérisé en ce que ledit dispositif comporte au moins deux éléments d'actionnement latéral répartis autour dudit corps, lesdits éléments d'actionnement latéral étant déplacés simultanément dans une direction environ transversale à l'axe central du dispositif, et coopérant chacun avec un bord périphérique desdits moyens d'actionnement pour exercer une force axiale sur ceux-ci.

La présente invention a aussi pour objet un dispositif de distribution de produit fluide comportant un corps, un réservoir de produit contenant une ou plusieurs doses de produit fluide, un système de génération d'écoulement d'air, tel qu'une chasse d'air ou un soufflet, relié audit réservoir, et des moyens d'actionnement pour actionner ledit système de génération d'écoulement d'air, caractérisé en ce que ledit dispositif comporte au moins deux éléments d'actionnement latéral répartis autour dudit corps, lesdits éléments d'actionnement latéral étant déplacés simultanément dans une direction environ transversale à l'axe central du dispositif, et coopérant chacun avec un bord périphérique desdits moyens d'actionnement pour exercer une force axiale sur ceux-ci.

Avantageusement, chaque élément d'actionnement latéral est réalisé sous la forme d'un levier monté pivotant sur ledit corps.

Avantageusement, chaque levier comporte une bride radiale reliée d'une part au corps du dispositif et supportant d'autre part une aile d'actionnement s'étendant environ axialement vers le fond du dispositif, ladite aile d'actionnement étant déformée élastiquement entre une position de repos et une position d'actionnement lorsque l'utilisateur exerce une force radiale sur elle, et revenant élastiquement vers sa position de repos lorsque l'utilisateur relâche sa force.

De préférence, lesdits éléments d'actionnement comportent chacun une surface de came coopérant avec le bord périphérique des moyens d'actionnement.

Avantageusement, ladite surface de came est un plan incliné dont la pente est variable pendant le déplacement des éléments d'actionnement, ladite pente étant maximale au début de l'actionnement et minimale en fin d'actionnement, de telle sorte que le transfert de la force d'actionnement radiale exercée par l'utilisateur sur lesdits éléments d'actionnement en une force axiale de déplacement des moyens d'actionnement est maximal en fin d'actionnement.

Selon une première variante de réalisation, le réservoir contient une dose unique de produit expulsée en un seul actionnement du dispositif.

Selon une seconde variante de réalisation, le réservoir contient au moins deux doses, des moyens de fractionnement de dose étant prévus pour fractionner le contenu du réservoir en plusieurs doses.

Selon un mode de réalisation de l'invention, lesdits moyens d'actionnement sont reliés audit piston.

Selon un autre mode de réalisation, lesdits moyens d'actionnement sont formés par ou reliés audit réservoir.

Avantageusement, les moyens de fractionnement de dose sont adaptés à limiter la course du piston dans le réservoir, chaque course partielle correspondant à une dose de produit.

Avantageusement, lesdits moyens de fractionnement de dose sont réalisés sur les éléments d'actionnement latéral.

Avantageusement, lesdits moyens de fractionnement de dose sont réalisés par une encoche dans la surface de came plane d'au moins un élément d'actionnement latéral, ladite encoche coopérant avec le corps pour définir la fin de course d'actionnement desdits éléments d'actionnement.

Avantageusement, au moins un élément d'actionnement latéral comporte une encoche dans sa surface de came plane coopérant avec le corps pour définir la fin de course d'actionnement des éléments d'actionnement.

Avantageusement, ledit bord périphérique des moyens d'actionnement est le bord périphérique inférieur.

De préférence, ledit dispositif comporte deux éléments d'actionnement latéral diamétralement opposés l'un à l'autre par rapport audit corps.

D'autres caractéristiques et avantages de la présente invention apparaîtront plus clairement au cours de la description détaillée suivante d'un mode de réalisation particulier de celle-ci, faite en référence aux dessins joints, donnés à titre d'exemple non limitatif, et sur lesquels,
- la figure 1 est une vue schématique en section transversale partiellement éclatée d'un dispositif de distribution de produit fluide selon la présente invention, en position de repos,
- la figure 2 est une vue similaire à celle de la figure 1, en position d'actionnement du dispositif,
- la figure 3 est une vue schématique d'un autre mode de réalisation de la présente invention, et
- la figure 4 est une vue schématique d'encore un autre mode de réalisation de la présente invention.

L'exemple représenté sur les figures est un dispositif de distribution de produit fluide appelé monodose ou unidose, c'est à dire qu'il ne contient qu'une seule dose de produit dans son réservoir. La description détaillée ci-après sera donc faite en référence à ce mode de réalisation particulier de l'invention, mais il est clair que la présente invention ne se limite pas à ce type de dispositif, mais pourrait au contraire également s'appliquer à des dispositifs de type bidose, c'est à dire contenant deux doses, ou même plusieurs doses.

En référence à la figure 1, le dispositif de distribution comporte un corps 10 dans lequel est disposé un réservoir de produit fluide 20 relié d'une part à des moyens de distribution 30 et d'autre part à un orifice de distribution 25.

Les moyens de distribution 30 représentés sur les figures 1 et 2 sont réalisés sous la forme d'une chasse d'air qui est adaptée à générer un écoulement d'air comprimé qui, lorsque le pointeau 31 relié à la chasse d'air 30 vient percer la membrane du réservoir 20, expulse la bille d'obturation 22 en entraînant avec lui le produit contenu à l'intérieur du réservoir 20 en direction de l'orifice de distribution 25. Dans ce cas, le produit fluide est généralement une poudre. Pour actionner ce dispositif, il est donc nécessaire de comprimer le piston 40 de la chasse d'air 30, le déplacement axial dudit piston 40 comprimant l'air à l'intérieur de la chambre de la chasse d'air, jusqu'à ce que le pointeau 31 vienne percer la membrane 21 du réservoir 20 libérant ainsi l'écoulement d'air en direction d'abord de la bille d'obturation 22 puis de l'orifice de distribution 25. Cette compression axiale du piston 40, qui forme le moyen d'actionnement de la chasse d'air 30, nécessite une force croissante au fur à mesure qu'on comprime l'air, en raison de la résistance de cet air, jusqu'à ce que cet air comprimé soit libéré lors de l'actionnement.

Selon l'invention, le dispositif comporte au moins deux éléments d'actionnement latéral répartis autour dudit corps (10). De préférence, il y a deux éléments d'actionnement 50, 60 qui sont diamétralement opposés par rapport au corps 10. De préférence, ces éléments d'actionnement latéral 50, 60 sont formés sur ledit corps 10, notamment de manière monobloc. Ces éléments d'actionnement latéral 50,60 sont adaptés à coopérer avec un bord 41 dudit piston 40, de préférence au moyen d'une surface de came 55, qui est de préférence formée par un plan incliné. Avantageusement, ledit bord 41 est le bord périphérique externe inférieur.

Comme représenté sur les dessins, chaque élément d'actionnement latéral 50, 60 est réalisé de manière similaire, et comporte avantageusement une bride radiale 51 qui est reliée d'une part au corps 10 et qui se prolonge d'autre part par une aile 52 s'étendant vers le bas sur les dessins, et qui comporte ladite surface de came respective 55, 65. Comme représenté sur les dessins, cette surface de came 55, 65 de chaque élément d'actionnement latéral 50, 60 coopère avantageusement avec le bord périphérique 41, qui dans ce cas est le bord externe inférieur, et du fait que la surface de came est réalisée sous la forme d'un plan incliné, le point de contact entre l'élément d'actionnement latéral respectif et le moyen d'actionnement formé par le piston 40 reste ledit bord externe 41 tout au long de la course d'actionnement.

Le fait de prévoir au moins deux éléments d'actionnement identiques et actionnés simultanément permet de démultiplier le transfert de force transversale en force axiale sur le piston 40, de sorte que l'utilisateur n'a plus qu'à exercer une force relativement faible sur les éléments d'actionnement latéral pour réaliser l'actionnement du dispositif, même si ce dispositif présente une résistance importante.

Un aspect particulièrement intéressant de la présente invention est que dans les dispositifs de distribution de produit fluide, notamment ceux comportant une ou deux doses, l'effort d'actionnement est de plus en plus important au cours de la course d'actionnement, pour devenir maximal juste avant la distribution. La présente invention permet de répondre à cette particularité par le fait que la pente de la surface de came 55 respectivement 65 de chaque élément d'actionnement latéral 50 respectivement 60, qui est formée par un plan incliné, varie lors de l'actionnement. Ainsi, dans la position représentée sur la figure 1, la pente est assez importante, ce qui implique un transfert de force relativement faible, alors que dans la position représentée sur la figure 2, la pente est nettement moindre, de sorte que le transfert de la force radiale exercée par l'utilisateur est nettement supérieur à ce moment là. Ainsi, le transfert de force devient maximal en fin de course d'actionnement, au moment où la résistance du dispositif de distribution est également maximale, de sorte que la présente invention permet en fait un actionnement du dispositif au moyen d'une force relativement constante exercée sur les deux éléments d'actionnement latéral 50, 60. La modification de la pente en cours d'actionnement implique un transfert croissant de la force d'actionnement de l'utilisateur, qui compense l'augmentation de la résistance de la chasse d'air dans l'exemple représenté sur les figures.

Dans les modes de réalisation représentés sur les figures 3 et 4, les moyens de distribution 30 sont réalisés sous la forme d'un piston 30 se déplaçant de manière étanche dans le réservoir 20. Les moyens d'actionnement 40 peuvent alors être soit reliés audit piston 30, comme représenté sur la figure 3, soit reliés audit réservoir 20, comme représenté sur la figure 4, pour induire un déplacement axial relatif entre ces deux éléments. Dans ce cas, la situation est identique, à savoir que la résistance est maximale en fin de course d'actionnement, et la présente invention permet également d'y remédier tel que décrit ci-dessus. Le réservoir 20 peut comporter une seule dose de produit, auquel cas cette dose est distribuée en un seul actionnement. En variante, le réservoir peut comporter deux ou plusieurs doses de produit, auquel cas des moyens de fractionnements de doses sont avantageusement prévus pour limiter la course du piston dans le réservoir. Dans ce cas, les moyens d'actionnement peuvent comporter des moyens élastiques de retour en position de repos après chaque actionnement.

Avantageusement, des moyens de butée 59, 69 sont prévus pour définir la fin de course d'actionnement des éléments d'actionnement. Ces moyens de butée peuvent être réalisés sous la forme d'encoches 59, 69 réalisées dans la surface de came 55, 65 d'au moins un des éléments d'actionnement latéral 50, 60, de préférence dans chacun d'eux. Comme représenté sur la figure 2, ces encoches 59, 69 coopèrent en fin de course d'actionnement avec le bord inférieur du corps 10. Dans l'exemple susmentionné, dans lequel un piston coulisse dans un réservoir comportant deux ou plusieurs doses, ces encoches 59, 69 peuvent également permettre de définir les moyens de fractionnement de doses, en définissant la fin de course d'actionnement du piston dans le réservoir, la dose suivant étant distribuée lors de l'actionnement suivant.

En plus d'une démultiplication de la force d'actionnement sur le dispositif de distribution de produit fluide, et donc une facilitation de l'actionnement de celui-ci, l'utilisation de deux ou plusieurs éléments d'actionnement latéral de la présente invention fournit une ergonomie améliorée, et en particulier assure une symétrie au moment de l'actionnement, c'est à dire que l'utilisateur exerce environ la même force radiale sur chacun des éléments d'actionnement latéral 50, 60. Il s'ensuit une forte stabilité du dispositif de distribution dans son ensemble à la fois dans la direction axiale, puisque l'utilisateur n'exerce plus de force axiale sur le dispositif, et dans la positon radiale, puisque l'utilisateur exerce la même force de chaque côté du dispositif. Ceci n'était pas le cas avec le dispositif à actionnement latéral connu, dans lequel le dispositif était tenu dans la main et la force exercée seulement au moyen d'un doigt sur un côté du dispositif. Selon l'importance de la force à exercer, ceci pouvait entraîner un déséquilibre au niveau de la force radiale, et donc un déplacement du dispositif dans son ensemble dans la direction de cette force radiale. La présente invention surmonte donc cet inconvénient, qui peut être important lorsque l'orifice de distribution 25 est introduit dans une narine, auquel cas la précision de la distribution et l'absence de risque de blessures est favorisé par la présente invention.

Bien que la présente invention ait été décrite en référence à un mode de réalisation particulier de celle-ci, il est clair qu'elle n'est pas limitée à celui-ci. Comme déjà mentionné, le dispositif n'est pas nécessairement un monodose, mais pourrait être un bidose ou même un dispositif comportant plus que deux doses, du moment que des moyens de fractionnement de doses sont prévus dans le dispositif. Avantageusement, comme expliqué ci-dessus, ces moyens de fractionnement de doses peuvent faire partie des éléments d'actionnement latéral. De même, les moyens de distribution ne sont pas limités à la chasse d'air représentée sur les dessins, mais d'autres moyens de distribution, en particulier un piston coulissant dans le réservoir sont envisageables. D'autre part, le dispositif peut comporter plus de deux éléments d'actionnement latéral, par exemple trois ou quatre, répartis à intervalles réguliers autour du corps du dispositif. De même, le bord périphérique avec lequel coopère chaque élément d'actionnement latéral n'est pas nécessairement le bord inférieur, et n'est pas non plus nécessairement formé par une arête vive, mais pourrait au contraire être un bord incliné correspondant à la surface de came des éléments d'actionnement. D'autres modifications sont également réalisables par l'homme du métier sans sortir du cadre de la présente invention tel que défini par les revendications annexées.

## Revendications

1. Dispositif de distribution de produit fluide comportant un corps (10), un réservoir de produit (20) contenant une ou plusieurs doses de produit fluide, un piston (30) adapté à coulisser de manière étanche dans ledit réservoir pour distribuer une dose de produit à chaque actionnement du dispositif, et des moyens d'actionnement (40) pour déplacer ledit piston (30), **caractérisé en ce que** ledit dispositif comporte au moins deux éléments d'actionnement latéral (50, 60) répartis autour dudit corps (10), lesdits éléments d'actionnement latéral (50, 60) étant déplacés simultanément dans une direction environ transversale à l'axe central du dispositif, et coopérant chacun avec un bord périphérique (41) desdits moyens d'actionnement (40) pour exercer une force axiale sur ceux-ci.

2. Dispositif de distribution de produit fluide comportant un corps (10), un réservoir de produit (20) contenant une ou plusieurs doses de produit fluide, un système de génération d'écoulement d'air (30), tel qu'une chasse d'air ou un soufflet, relié audit réservoir, et des moyens d'actionnement (40) pour actionner ledit système de génération d'écoulement d'air (30), **caractérisé en ce que** ledit dispositif comporte au moins deux éléments d'actionnement latéral (50, 60) répartis autour dudit corps (10), lesdits éléments d'actionnement latéral (50, 60) étant déplacés simultanément dans une direction environ transversale à l'axe central du dispositif, et coopérant chacun avec un bord périphérique (41) desdits moyens d'actionnement (40) pour exercer une force axiale sur ceux-ci.

3. Dispositif selon la revendication 1 ou 2, dans lequel chaque élément d'actionnement latéral (50, 60) est réalisé sous la forme d'un levier monté pivotant sur ledit corps (10).

4. Dispositif selon la revendication 3, dans lequel chaque levier (50, 60) comporte une bride radiale (51, 61) reliée d'une part au corps (10) du dispositif et supportant d'autre part une aile d'actionnement (52, 62) s'étendant environ axialement vers le fond du dispositif, ladite aile d'actionnement (52, 62) étant déformée élastiquement entre une position de repos et une position d'actionnement lorsque l'utilisateur exerce une force radiale sur elle, et revenant élastiquement vers sa position de repos lorsque l'utilisateur relâche sa force.

5. Dispositif selon l'une quelconque des revendications précédentes, dans lequel lesdits éléments d'actionnement (50, 60) comportent chacun une surface de came (55, 65) coopérant avec le bord périphérique (41) des moyens d'actionnement (40).

6. Dispositif selon la revendication 5, dans lequel ladite surface de came (55, 65) est un plan incliné dont la pente est variable pendant le déplacement des éléments d'actionnement, ladite pente étant maximale au début de l'actionnement et minimale en fin d'actionnement, de telle sorte que le transfert de la force d'actionnement radiale exercée par l'utilisateur sur lesdits éléments d'actionnement (50, 60) en une force axiale de déplacement des moyens d'actionnement (40) est maximal en fin d'actionnement.

7. Dispositif selon l'une quelconque des revendications précédentes, dans lequel le réservoir (10) contient une dose unique de produit expulsée en un seul actionnement du dispositif.

8. Dispositif selon l'une quelconque des revendications 1 à 6, dans lequel le réservoir (10) contient au moins deux doses, des moyens de fractionnement de dose étant prévus pour fractionner le contenu du réservoir en plusieurs doses.

9. Dispositif selon la revendication 7 ou 8, dans lequel lesdits moyens d'actionnement (40) sont reliés audit piston.

10. Dispositif selon la revendication 7 ou 8, dans lequel lesdits moyens d'actionnement (40) sont formés par ou reliés audit réservoir (10).

11. Dispositif selon la revendication 8 et l'une quelconque des revendications 9 ou 10, dans lequel les moyens de fractionnement de dose sont adaptés à limiter la course du piston (30) dans le réservoir (20), chaque course partielle correspondant à une dose de produit.

12. Dispositif selon la revendication 11, dans lequel lesdits moyens de fractionnement de dose sont réalisés sur les éléments d'actionnement latéral (50, 60).

13. Dispositif selon les revendications 5 et 12, dans lequel lesdits moyens de fractionnement de dose sont réalisés par une encoche (59, 69) dans la surface de came plane (55, 65) d'au moins un élément d'actionnement latéral (50, 60), ladite encoche (59, 69) coopérant avec le corps (10) pour définir la fin de course d'actionnement desdits éléments d'actionnement (50, 60).

14. Dispositif selon les revendications 5 et 14, dans lequel au moins un élément d'actionnement latéral (50, 60) comporte une encoche (59, 69) dans sa surface de came plane (55, 65) coopérant avec le corps (10) pour définir la fin de course d'actionnement des éléments d'actionnement (50, 60).

15. Dispositif selon l'une quelconque des revendications précédentes, dans lequel ledit bord périphérique (41) des moyens d'actionnement (40) est le bord périphérique inférieur.

16. Dispositif selon l'une quelconque des revendications précédentes, dans lequel ledit dispositif comporte deux éléments d'actionnement latéral (50, 60) diamétralement opposés l'un à l'autre par rapport audit corps (10).

## Claims

1. A fluid dispenser device comprising a body (10), a fluid reservoir (20) containing one or a plurality of doses of fluid, a piston (30) designed to sealingly slide in said reservoir so as to dispense a dose of fluid each time the device is actuated, and actuator means (40) for displacing said piston (30), said device being **characterized in that** it includes at least two laterally-actuated elements (50, 60) distributed around said body (10), said laterally-actuated elements (50, 60) being displaced simultaneously in a direction that is approximately transverse to the central axis of the device, and each co-operating with a peripheral edge (41) of said actuator means (40) so as to exert an axial force thereon.

2. A fluid dispenser device comprising a body (10), a fluid reservoir (20) containing one or a plurality of doses of fluid, an air-flow generating system (30), such as a puffer or a bellows, connected to said reservoir, and actuator means (40) for actuating said air-flow generating system (30), said device being **characterized in that** it includes at least two laterally-actuated elements (50, 60) distributed around said body (10), said laterally-actuated elements (50, 60) being displaced simultaneously in a direction that is approximately transverse to the central axis of the device, and each co-operating with a peripheral edge (41) of said actuator means (40) so as to exert an axial force thereon.

3. A device according to claim 1 or claim 2, in which each laterally-actuated element (50, 60) is made in the form of a lever pivotally mounted on said body (10).

4. A device according to claim 3, in which each lever (50, 60) includes a radial flange (51, 61) firstly connected to the body (10) of the device, and secondly supporting an actuator blade (52, 62) extending approximately axially towards the bottom of the device, said actuator blade (52, 62) being deformed elastically between a rest position and an actuated position when the user exerts a radial force thereon, and returning resiliently to its rest position when the user withdraws the force.

5. A device according to any preceding claim, in which said actuator elements (50, 60) each have a cam surface (55, 65) co-operating with the peripheral edge (41) of the actuator means (40).

6. A device according to claim 5, in which said cam surface (55, 65) is a sloping plane having a slope that varies during displacement of the actuator elements, said slope being at a maximum at the start of actuation and at a minimum at the end of actuation so that the radial actuation force exerted by the user on said actuator elements (50, 60) is transformed into an axial force for displacing the actuator means (40) that is at a maximum at the end of actuation.

7. A device according to any preceding claim, in which the reservoir (10) contains a single dose of fluid that is expelled in a single actuation of the device.

8. A device according to any one of claims 1 to 6, in which the reservoir (10) contains at least two doses, dose-measuring means being provided to divide the contents of the reservoir into a plurality of doses.

9. A device according to claim 7 or claim 8, in which said actuator means (40) are connected to said piston.

10. A device according to claim 7 or claim 8, in which said actuator means (40) are formed by, or connected to, said reservoir (10).

11. A device according to claim 8 and either claim 9 or claim 10, in which the dose-measuring means are designed to limit the stroke of the piston (30) in the reservoir (20), each partial stroke corresponding to one dose of fluid.

12. A device according to claim 11, in which said dose-measuring means are provided on the laterally-actuated elements (50, 60).

13. A device according to claim 5 and claim 12, in which said dose-measuring means are formed by a notch (59, 69) in the plane cam surface (55, 65) of at least one laterally-actuated element (50, 60), said notch (59, 69) co-operating with the body (10) to define the end of the actuating stroke of said actuator elements (50, 60).

14. A device according to claim 5 and claim 14, in which at least one laterally-actuated element (50, 60) has a notch (59, 69) in its plane cam surface (55, 65), the notch co-operating with the body (10) to define the end of the actuating stroke of the actuator elements (50, 60).

15. A device according to any preceding claim, in which said peripheral edge (41) of the actuator means (40) is the bottom peripheral edge.

16. A device according to any preceding claim, in which said device includes two laterally-actuated elements (50, 60) that are diametrically opposite each other about said body (10).

## Patentansprüche

1. Ausgabevorrichtung zur Ausgabe einer Flüssigkeit, aufweisend einen Körper (10), einen Produktbehälter (20), der eine oder mehrere Dosen Flüssigkeit enthält, einen Kolben (30), der so gestaltet ist, dass er in dem Behälter dichtend gleitet, um bei jeder Betätigung der Vorrichtung eine Dosis des Produkts auszugeben, und Betätigungsmittel (40) zum Verschieben des Kolbens (30), **dadurch gekennzeichnet, dass** die Vorrichtung mindestens zwei Elemente zur seitlichen Betätigung (50, 60) aufweist, die um den Körper (10) verteilt sind, wobei die Elemente zur seitlichen Betätigung (50, 60) gleichzeitig in eine Richtung verschoben werden, die etwa transversal zur Mittelachse der Vorrichtung liegt, und jeweils mit einer Umfangskante (41) der Betätigungsmittel (40) zusammenwirken, um eine axiale Kraft auf diese auszuüben.

2. Ausgabevorrichtung zur Ausgabe einer Flüssigkeit, aufweisend einen Körper (10), einen Produktbehälter (20), der eine oder mehrere Dosen Flüssigkeit enthält, ein einen Luftstrom erzeugendes System (30), wie ein Luftstoß oder ein Blasebalg, das mit dem Behälter verbunden ist, und Betätigungsmittel (40) zum Betätigen des einen Luftstrom erzeugenden Systems (30), **dadurch gekennzeichnet, dass** die Vorrichtung mindestens zwei Elemente zur seitlichen Betätigung (50, 60) umfasst, die um den Körper (10) verteilt sind, wobei die Elemente zur seitlichen Betätigung (50, 60) gleichzeitig in eine Richtung verschoben werden, die etwa transversal zur Mittelachse der Vorrichtung ist, und jeweils mit einer Umfangskante (41) der Betätigungsmittel (40) zusammenwirken, um eine axiale Kraft auf diese auszuüben.

3. Vorrichtung nach Anspruch 1 oder 2, wobei jedes Element zur seitlichen Betätigung (50, 60) in Form eines Hebels gestaltet ist, der schwenkbar an dem Körper (10) angebracht ist.

4. Vorrichtung nach Anspruch 3, wobei jeder Hebel (50, 60) einen radialen Flansch (51, 61) aufweist, der einerseits mit dem Körper (10) der Vorrichtung verbunden ist und andererseits einen Betätigungsflügel (52, 62) trägt, der sich in etwa axial zum Boden der Vorrichtung erstreckt, wobei der Betätigungsflügel (52, 62) elastisch zwischen einer Ruheposition und einer Betätigungsposition verformt wird, wenn der Benutzer eine radiale Kraft auf diesen ausübt, und federnd in seine Ruheposition zurückkehrt, wenn der Benutzer die Kraft löst.

5. Vorrichtung nach einem der vorhergehenden Ansprüche, wobei die Betätigungselemente (50, 60) jeweils eine Nockenfläche (55, 65) aufweisen, die mit der Umfangskante (41) der Betätigungsmittel (40) zusammenwirkt.

6. Vorrichtung nach Anspruch 5, wobei die Nockenfläche (55, 65) eine schiefe Ebene ist, deren Schräge während des Verschiebens der Betätigungselemente veränderlich ist, wobei die Schräge zu Beginn der Betätigung maximal und am Ende der Betätigung minimal ist, so dass die Übertragung der radialen Betätigungskraft, die von dem Benutzer auf die Betätigungselemente (50, 60) ausgeübt wird, in eine axiale Kraft zum Verschieben der Betätigungsmittel (40) am Ende der Betätigung maximal ist.

7. Vorrichtung nach einem der vorhergehenden Ansprüche, wobei der Behälter (10) eine einzelne Produktdosis enthält, die bei einer einzigen Betätigung der Vorrichtung ausgestoßen wird.

8. Vorrichtung nach einem der Ansprüche 1 bis 6, wobei der Behälter (10) mindestens zwei Dosen enthält, wobei Dosisteilmittel vorgesehen sind, um den Inhalt des Behälters in mehrere Dosen zu teilen.

9. Vorrichtung nach Anspruch 7 oder 8, wobei die Betätigungsmittel (40) mit dem Kolben verbunden sind.

10. Vorrichtung nach Anspruch 7 oder 8, wobei die Betätigungsmittel (40) von dem Behälter (10) gebildet oder mit diesem verbunden sind.

11. Vorrichtung nach Anspruch 8 und einem der Ansprüche 9 oder 10, wobei die Dosisteilmittel so gestaltet sind, dass sie den Hub des Kolbens (30) in dem Behälter (20) begrenzen, wobei jeder Teilhub einer Produktdosis entspricht.

12. Vorrichtung nach Anspruch 11, wobei die Dosisteilmittel auf den Elementen zur seitlichen Betätigung (50, 60) vorgesehen sind.

13. Vorrichtung nach den Ansprüchen 5 und 12, wobei die Dosisteilmittel durch eine Kerbe (59, 69) in der ebenen Nockenfläche (55, 65) von mindestens einem Element zur seitlichen Betätigung (50, 60) gebildet sind, wobei die Kerbe (59, 69) mit dem Körper (10) zusammenwirkt, um das Ende des Betätigungshubs der Betätigungselemente (50, 60) zu begrenzen.

14. Vorrichtung nach den Ansprüchen 5 und 14, wobei mindestens ein Element zur seitlichen Betätigung (50, 60) eine Kerbe (59, 69) in ihrer ebenen Nockenfläche (55, 65) aufweist, die mit dem Körper (10) zusammenwirkt, um das Ende des Betätigungshubs der Betätigungselemente (50, 60) zu begrenzen.

15. Vorrichtung nach einem der vorhergehenden Ansprüche, wobei die Umfangskante (41) der Betätigungsmittel (40) die untere Umfangskante ist.

16. Vorrichtung nach einem der vorhergehenden Ansprüche, wobei die Vorrichtung zwei Elemente zur seitlichen Betätigung (50, 60) aufweist, die sich in Bezug auf den Körper (10) diametral gegenüberliegen.
